# DEMANDE DE BREVET EUROPEEN

(11) **EP 1 166 673 A1**
(43) Date de publication de la demande: **02.01.2002**
(21) Numéro de dépôt: 01420138.8
(22) Date de dépôt: 14.06.2001
(51) Int. Cl.: A43C 15/06, A43B 5/18, A43B 3/18

(54) **Système de fixation pour crampons à glace**

(30) Priorité: 19.06.2000 FR 0007964
(71) Demandeur: ETABLISSEMENTS LUDGER SIMOND (société anonyme), F-74400 Chamonix Mont Blanc (FR)
(72) Inventeur: Simond, Ludger, 74310 Les Houches (FR)
(74) Mandataire: Poncet, Jean-François

(57) **Abrégé**

Le système selon l'invention comprend deux ergots latéraux (13) escamotables, déplaçables latéralement par un poussoir (17c) accessible depuis l'arrière de la semelle. Les ergots latéraux (13) sont prévus dans le talon (8b) de la chaussure (9). L'avant (8c) de la chaussure est tenu par un étrier (10). Les ergots latéraux (13) viennent s'engager dans des lumières (11a) de remontées latérales (11) du crampon à glace (100). On assure ainsi une fixation très rigide du crampon à glace (100) sur une chaussure (9), et une possibilité d'engagement automatique de la chaussure (9) sur le crampon à glace (100).

## Description

La présente invention concerne les crampons à glace et les systèmes permettant de les solidariser sous la semelle d'une chaussure de marche.

Les crampons à glace comprennent généralement une armature métallique conformée pour se plaquer sous la semelle de chaussure, avec des pointes d'ancrage dépassant vers le bas de l'armature, et avec des moyens d'accrochage pour solidariser sélectivement l'armature à la semelle de chaussure.

De façon traditionnelle, les moyens d'accrochage comprennent des remontées latérales d'armature, destinées à venir en appui sur le bord périphérique de semelle pour interdire les mouvements longitudinaux et latéraux du crampon par rapport à la chaussure, et des lanières reliant les remontées latérales d'armature en faisant le tour du pied ou de la cheville pour interdire les mouvements verticaux du crampon par rapport à la semelle de chaussure. Une telle disposition traditionnelle nécessite une manipulation longue et fastidieuse des lanières pour mettre ou enlever les crampons.

Le document DE 521 094 C décrit des crampons à glace qui se fixent sous la semelle de chaussure par des vis latérales portées sur l'armature de crampon et qui s'engagent dans des trous latéraux de la chaussure, d'une part dans la zone antérieure de chaussure, et d'autre part dans la zone postérieure de chaussure. La fixation est dépourvue d'étrier. Cette structure présente plusieurs inconvénients. Tout d'abord, les vis latérales constituent des éléments proéminents qui dépassent latéralement à l'extérieur de l'armature de crampon et sont susceptibles de perturber la progression de l'utilisateur en accrochant les éléments environnants du terrain. Et surtout, la fixation et l'enlèvement du crampon nécessitent la manoeuvre des vis latérales, qui est une opération fastidieuse obligeant l'utilisateur à se baisser pour atteindre chaque vis latérale avec une main.

Plus récemment, on a proposé des moyens d'accrochage comprenant un étrier antérieur, dans lequel s'engage l'avant de la semelle de chaussure pour interdire ses mouvements vers l'avant et vers le haut, et un levier postérieur pivotant autour d'un axe transversal et relié à la partie médiane de l'armature par deux longerons obliques articulés. Le levier vient en appui sur le bord postérieur de semelle pour interdire les mouvements vers l'arrière et vers le haut du talon de chaussure. La manoeuvre est plus rapide qu'avec le système traditionnel à lanière, mais nécessite encore que l'utilisateur se baisse pour manoeuvrer le levier à l'arrière de la chaussure pour mettre ou enlever le crampon.

L'invention a notamment pour but de simplifier encore les manipulations pour mettre ou enlever le crampon à glace, en évitant d'avoir recours à toutes opérations manuelles au moins pour adapter le crampon à glace sous une chaussure. Et malgré la facilité d'adaptation du crampon, celui-ci doit tenir de façon très fiable et rigide sous la chaussure de l'utilisateur. Il est en effet essentiel que la tenue du crampon sous la chaussure soit extrêmement fiable, car les crampons à glace sont destinés à être utilisés dans des conditions extrêmes en haute montagne, sur pentes de glace très raides, conditions dans lesquelles le décrochage ou la perte d'un crampon peut entraîner l'accident immédiat. Il faut en particulier éviter tout décrochage intempestif du crampon.

L'invention vise également à faciliter l'enlèvement volontaire du crampon, en réduisant le plus possible l'intervention manuelle de l'utilisateur.

Une difficulté réside dans le fait que les chaussures sur lesquelles on peut adapter les crampons à glace sont le plus souvent les chaussures de montagne ou de marche. Or l'utilisation de ces chaussures entraîne progressivement l'usure de la partie avant et de la partie arrière de la semelle, réduisant notamment son épaisseur et modifiant sa forme. Il est important que le système d'accrochage du crampon sous la semelle de chaussure ne soit pas dépendant de la forme de la semelle et notamment de son état d'usure.

Egalement, le système de fixation du crampon à glace doit être compatible avec une utilisation en tout terrain, et notamment en présence de gravier ou de glace risquant de boucher tous orifices.

Pour atteindre ces objets ainsi que d'autres, l'invention prévoit un système de fixation pour solidarisation d'un crampon à glace à une semelle de chaussure, comprenant un étrier solidaire du crampon à glace et conformé pour recevoir et retenir une première zone longitudinale extrême de la semelle de chaussure, et des moyens d'accrochage sélectif pour solidariser sélectivement le crampon à glace à la seconde zone longitudinale extrême de la semelle de chaussure ; les moyens d'accrochage sélectif relient sélectivement le crampon à glace aux deux faces latérales de la seconde zone longitudinale extrême de semelle de chaussure, mettant à profit le fait que les faces latérales de semelle de chaussure sont des zones habituellement peu sujettes à usure car elles sont relativement peu soumises à des agressions extérieures lors d'une marche normale.

Selon l'invention, les moyens d'accrochage sélectif comprennent :
- au moins deux ergots latéraux opposés prévus dans la seconde zone longitudinale extrême de semelle de chaussure, déplaçables latéralement entre une position écartée d'accrochage et une position rapprochée de libération,
- au moins deux remontées latérales opposées prévues sur le crampon à glace en correspondance des ergots latéraux d'accrochage, et munies de logements correspondants conformés pour recevoir et retenir les extrémités extérieures des ergots latéraux,
- les ergots latéraux d'accrochage et les logements étant tels que, en position écartée d'accrochage, les extrémités des ergots latéraux dépassent des deux faces latérales de la seconde zone longitudinale extrême de semelle de chaussure et sont engagées dans les logements correspondants pour s'opposer au déplacement relatif du crampon à glace et de la semelle de chaussure verticalement et longitudinalement, et en position rapprochée de libération, les extrémités des ergots latéraux sont en retrait des remontées latérales pour autoriser les déplacements relatifs du crampon à glace et de la semelle de chaussure verticalement et longitudinalement.

De préférence, en position rapprochée de libération, les extrémités externes des ergots latéraux sont escamotées à l'intérieur de la semelle de chaussure.

Pour faciliter la manipulation, on peut prévoir que les ergots latéraux opposés sont sollicités en déplacement, entre leur position rapprochée de libération et leur position écartée d'accrochage, par un poussoir extrême prévu dans la semelle de chaussure et accessible par l'utilisateur.

Pour réduire encore le risque de décrochage intempestif, on peut prévoir que le poussoir extrême dépasse frontalement de l'extrémité postérieure de semelle de chaussure, et est protégé dans une lumière d'une remontée postérieure de crampon à glace.

De préférence, pour permettre la marche sans risque de dégradation du système de fixation, on peut prévoir que, en position écartée d'engagement, les extrémités externes des ergots latéraux sortent de la semelle de chaussure en restant à l'intérieur de deux encoches latérales prévues sur les faces latérales de semelle et dans lesquelles s'engagent les remontées latérales du crampon à glace. De la sorte, les remontées latérales engagées dans les encoches latérales s'opposent aux déplacements relatifs longitudinaux du crampon à glace et de la semelle de chaussure.

Pour autoriser l'engagement de la semelle sur le crampon à glace par simple pression verticale, on peut avantageusement prévoir que les ergots latéraux sont sollicités vers l'extérieur par des moyens élastiques de rappel, et les extrémités externes des ergots latéraux et/ou les remontées latérales correspondantes du crampon à glace sont conformées avec des facettes d'introduction inclinées.

Pour réduire les jeux verticaux et assurer une solidarisation encore plus rigide du crampon à glace sur la semelle de chaussure, on peut avantageusement prévoir que les ergots latéraux comportent des facettes supérieures d'engagement inclinées vers l'extérieur.

Pour la mise en oeuvre d'un tel système de fixation, l'invention prévoit une chaussure de montagne dont la semelle intègre deux ergots latéraux déplaçables latéralement et leurs moyens de déplacement.

Egalement, l'invention prévoit un crampon à glace pour la mise en oeuvre de ce système, comprenant des remontées latérales à logements de réception d'ergots latéraux de verrouillage. Egalement, le crampon peut avantageusement comprendre un étrier antérieur et une remontée postérieure avec une lumière de passage de poussoir.

D'autres objets, caractéristiques et avantages de la présente invention ressortiront de la description suivante de modes de réalisation particuliers, faite en relation avec les figures jointes, parmi lesquelles:
- la figure 1 est une vue de côté d'un ensemble crampon à glace-chaussure, en position d'engagement partiel ;
- la figure 2 est une vue d'arrière de l'ensemble de la figure 1, dans la position d'engagement partiel ;
- la figure 3 est une vue d'arrière de l'ensemble de la figure 1, en position de fixation ; et
- la figure 4 est une vue de dessous en coupe du talon d'une chaussure incorporant un système de fixation selon un mode de réalisation de la présente invention.

Dans le mode de réalisation illustré sur les figures 1 à 3, un crampon à glace 100 comprend une armature 1 en deux parties principales, à savoir une partie antérieure 1a et une partie postérieure 1b reliées l'une à l'autre par une barrette 1c qui autorise leur coulissement longitudinal l'une par rapport à l'autre pour le réglage en longueur du crampon selon la taille de la chaussure à laquelle il doit être adapté. L'armature 1 comporte des pointes d'accrochage inférieures, pour la pénétration dans la glace sur laquelle l'utilisateur désire progresser. Par exemple, pour un crampon à douze pointes tel qu'illustré sur les figures, on distingue des pointes avant telle que la pointe 2, des pointes latérales telles que les pointes latérales 3, 4, 5, 6 et 7 sur un premier côté et les pointes latérales correspondantes 7a et 6a (figures 2 et 3) sur un second côté.

Le crampon à glace 100 ainsi constitué est destiné à être fixé sous la semelle 8 d'une chaussure 9. De façon traditionnelle, la semelle 8 comporte une partie antérieure 8a et un talon 8b. S'agissant d'une chaussure de montagne ou de marche, on comprend que la zone antérieure 8c et la zone postérieure 8d de la face inférieure de semelle 8 sont plus sollicitées et tendent à s'user plus vite que le reste de la semelle 8. Il en résulte une variation de l'épaisseur de la semelle 8 dans le temps.

Pour son accrochage sous la semelle 8 de la chaussure 9, le crampon à glace 100 comprend un étrier 10 conformé pour recevoir et retenir une première zone longitudinale extrême de la semelle 8 de chaussure. Dans l'exemple illustré, l'étrier 10 est disposé dans la partie antérieure 1a d'armature 1, et est conformé pour recevoir et retenir la zone longitudinale extrême antérieure 8e de la semelle 8. Par exemple, l'étrier est une tige courbée, articulée sur la partie antérieure 1a d'armature selon deux extrémités latérales telle que l'extrémité 10a, et formant un arceau dans lequel s'engage la première zone longitudinale extrême antérieure 8e de la semelle 8, l'étrier 10 venant s'engager sur le rebord supérieur de la semelle 8.

Des moyens d'accrochage sélectif permettent de solidariser sélectivement le crampon à glace 100 à la seconde zone longitudinale extrême 8f de la semelle 8 de chaussure. Dans l'exemple illustré, les moyens d'accrochage sélectif permettent de solidariser la partie postérieure 1b d'armature 1 du crampon à glace 100 au talon 8b de la chaussure 9. Selon l'invention, les moyens d'accrochage sélectif relient sélectivement ladite partie postérieure 1b d'armature du crampon à glace 100 aux deux faces latérales 8g et 8h de la seconde zone longitudinale extrême 8f ou talon 8b de la semelle 8 de chaussure.

Dans le mode de réalisation illustré sur les figures, le crampon à glace 100 comprend au moins deux remontées latérales 11 et 12 opposées, conformées pour venir s'engager contre les faces latérales 8g et 8h respectives de la semelle 8 de chaussure.

Egalement, les moyens d'accrochage sélectif comprennent au moins deux ergots latéraux 13 et 14 opposés, prévus dans la seconde zone longitudinale extrême ou talon 8b de la semelle 8 de chaussure. Les ergots latéraux 13 et 14 sont déplaçables latéralement entre une position écartée d'accrochage telle qu'illustrée sur les figures 2 et 3, et une position rapprochée de libération dans laquelle ils sont escamotés à l'intérieur de la semelle 8 de chaussure.

Les remontées latérales 11 et 12 du crampon comportent des logements, avantageusement des logements traversants tels que la lumière 11a.

Les ergots latéraux 13 et 14 et les logements correspondants tels que la lumière 11a sont conformés de telle façon que, en position écartée d'accrochage, les extrémités des ergots latéraux 13 et 14 sont engagées dans les logements correspondants tels que la lumière 11a pour s'opposer aux déplacements relatifs du crampon et de la semelle 8 de chaussure verticalement et longitudinalement. En position rapprochée de libération, les extrémités des ergots latéraux 13 et 14 sont en retrait des remontées latérales 11 et 12 pour autoriser les déplacements relatifs du crampon et de la semelle 8 de chaussure verticalement et longitudinalement.

Dans la réalisation illustrée, comme on le voit mieux sur la figure 2, les extrémités externes des ergots latéraux 13 et 14 sont conformées en coin, avec une facette inférieure d'introduction 13a et 14a respective inclinée vers le bas, de façon à autoriser l'engagement de la semelle 8 sur l'armature 1 du crampon à glace 100 par simple pression verticale qui repousse les ergots latéraux 13 et 14 vers l'intérieur de la semelle 8. Pour permettre cette fonction d'engagement automatique, les ergots latéraux 13 et 14 sont sollicités en déplacement vers l'extérieur par des moyens élastiques qui seront décrits plus loin.

De même, pour faciliter l'engagement automatique de la semelle 8 dans l'armature 1 de crampon à glace, on peut prévoir que les extrémités supérieures des remontées latérales 11 et 12 sont conformées avec des facettes d'introduction inclinées ; par exemple lesdites extrémités supérieures sont évasées vers l'extérieur comme on le voit sur la figure 2.

Dans la réalisation illustrée sur les figures, les extrémités externes des ergots latéraux 13 et 14 comportent en outre des facettes supérieures d'engagement respectives 13b et 14b qui sont légèrement inclinées vers l'extérieur. Les facettes supérieures d'engagement 13b et 14b assurent un rattrapage du jeu vertical éventuel entre le crampon à glace 100 et la semelle 8 de chaussure par engagement plus ou moins profond des ergots latéraux 13 et 14 dans les logements correspondants 11a.

La chaussure 9 est généralement destinée à la marche en montagne. Pour cela, il faut éviter que la semelle 8 comporte des éléments proéminents susceptibles d'accrocher le terrain ou susceptibles d'être détériorés lors de chocs sur les rochers. Pour cela, dans le mode de réalisation illustré sur les figures, en position écartée d'engagement, les extrémités externes des ergots latéraux 13 et 14 sortent de la semelle 8 de chaussure en restant à l'intérieur de deux encoches latérales respectives 15 et 16 prévues sur les faces latérales respectives 8g et 8h de la semelle 8.

Avantageusement, les remontées latérales 11 et 12 viennent s'engager dans les encoches latérales 15 et 16 respectives lorsque la semelle 8 est engagée sur l'armature 1 du crampon à glace. Les encoches latérales 15 et 16 sont avantageusement conformées en coin, comme on le voit sur la figure 1, et les remontées latérales 11 et 12 sont conformées en coin de même forme, de sorte que les remontées latérales 11 et 12 s'engagent sans jeu dans les encoches latérales 15 et 16 et s'opposent ainsi aux déplacements relatifs longitudinaux et latéraux du crampon à glace et de la semelle 8 de chaussure.

La figure 4 illustre un mode de réalisation des moyens d'actionnement des ergots latéraux 13 et 14 entre leur position rapprochée de libération et leur position écartée d'accrochage. Chaque ergot latéral 13 et 14 coulisse latéralement dans le talon 8b de semelle, et son extrémité intérieure 13c ou 14c coopère avec une lumière oblique 17a ou 17b d'un poussoir extrême 17 mobile en déplacement longitudinal horizontal dans le talon 8b de semelle 8. Le poussoir extrême 17 est sollicité vers l'arrière par un ressort 18, et son extrémité postérieure 17c dépasse à l'arrière du talon 8b de semelle 8 pour la manoeuvre.

Ainsi, le ressort 18 sollicite vers l'arrière le poussoir extrême 17, qui lui-même sollicite vers l'extérieur les ergots latéraux 13 et 14 qui sont ainsi ramenés en position écartée d'accrochage telle qu'illustrée sur la figure 4. En poussant l'extrémité postérieure 17c du poussoir extrême 17 vers l'intérieur de la semelle 8, l'utilisateur provoque le coulissement du poussoir extrême 17 vers l'avant, qui lui-même provoque la rentrée des ergots latéraux 13 et 14 vers l'intérieur de la semelle en position rapprochée de libération, les extrémités extérieures des ergots latéraux 13 et 14 étant alors escamotées à l'intérieur de la semelle 8 de chaussure.

Le poussoir extrême 17, dans le mode de réalisation illustré, est accessible de l'arrière de la chaussure, et son extrémité postérieure 17c reste à l'intérieur d'une encoche postérieure 19 de la semelle 8, pour éviter la présence de tout élément proéminent.

Dans le mode de réalisation illustré, on prévoit en outre une protection de l'extrémité postérieure 17c du poussoir extrême, par exemple par une remontée postérieure 20 prévue sur l'armature 1 du crampon, venant s'engager contre la face postérieure du talon 8b de semelle, et comportant une lumière 20a par laquelle est accessible l'extrémité postérieure 17c du poussoir extrême (figure 3).

Comme on le voit sur les figures, le système de fixation de crampon à glace comprend donc certains éléments prévus sur le crampon 100 lui-même, et certains autres éléments prévus dans la semelle 8 de chaussure 9.

Ainsi, l'invention prévoit un crampon à glace 100 de structure particulière, mais également une chaussure 9 de structure particulière, dont la semelle 8 intègre les ergots latéraux 13 et 14 et les moyens de déplacement de ces ergots. Le crampon à glace 100 comprend les remontées latérales 11 et 12 à logement tel que la lumière 11a, et éventuellement une remontée postérieure 20 à lumière 20a d'accès au poussoir extrême.

La présente invention n'est pas limitée aux modes de réalisation qui ont été explicitement décrits, mais elle en inclut les diverses variantes et généralisations contenues dans le domaine des revendications ci-après.

## Revendications

1. Système de fixation pour solidarisation d'un crampon à glace (100) à une semelle (8) de chaussure (9), comprenant un étrier (10) solidaire du crampon à glace (100) et conformé pour recevoir et retenir une première zone longitudinale extrême (8e) de la semelle (8) de chaussure, et des moyens d'accrochage sélectif (11, 12, 13, 14) pour solidariser sélectivement le crampon à glace (100) à la seconde zone longitudinale extrême (8f) de la semelle (8) de chaussure, les moyens d'accrochage sélectif comprenant :
- au moins deux ergots latéraux (13, 14) opposés prévus dans la seconde zone longitudinale extrême (8f) de semelle (8) de chaussure, déplaçables latéralement entre une position écartée d'accrochage et une position rapprochée de libération,
- au moins deux remontées latérales (11, 12) opposées prévues sur le crampon à glace (100) en correspondance des ergots latéraux (13, 14) d'accrochage, et munies de logements correspondants (11a) conformés pour recevoir et retenir les extrémités extérieures des ergots latéraux (13, 14),
- les ergots latéraux (13, 14) d'accrochage et les logements (11a) étant tels que, en position écartée d'accrochage, les extrémités des ergots latéraux (13, 14) dépassent des deux faces latérales (8g, 8h) de la seconde zone longitudinale extrême (8f) de semelle (8) de chaussure et sont engagées dans les logements correspondants (11a) pour s'opposer au déplacement relatif du crampon à glace (100) et de la semelle (8) de chaussure verticalement et longitudinalement, et en position rapprochée de libération, les extrémités des ergots latéraux (13, 14) sont en retrait des remontées latérales (11, 12) pour autoriser les déplacements relatifs du crampon à glace (100) et de la semelle (8) de chaussure verticalement et longitudinalement.

2. Système selon la revendication 1, **caractérisé en ce que**, en position rapprochée de libération, les extrémités externes des ergots latéraux (13, 14) sont escamotées à l'intérieur de la semelle (8) de chaussure.

3. Système selon l'une des revendications 1 ou 2, **caractérisé en ce que** les ergots latéraux (13, 14) opposés sont sollicités en déplacement, entre leur position rapprochée de libération et leur position écartée d'accrochage, par un poussoir extrême (17) prévu dans la semelle (8) de chaussure et accessible par l'utilisateur.

4. Système selon la revendication 3, **caractérisé en ce que** le poussoir extrême (17) dépasse frontalement de l'extrémité postérieure (8b) de semelle de chaussure, et est protégé dans une lumière (20a) d'une remontée postérieure (20) de crampon à glace.

5. Système selon l'une quelconque des revendications 1 à 4, **caractérisé en ce que**, en position écartée d'engagement, les extrémités externes des ergots latéraux (13, 14) sortent de la semelle (8) de chaussure en restant à l'intérieur de deux encoches latérales (15, 16) prévues sur les faces latérales (8g, 8h) de semelle et dans lesquelles s'engagent les remontées latérales (11, 12) du crampon à glace (100), de sorte que les remontées latérales (11, 12) engagées dans les encoches latérales (15, 16) s'opposent aux déplacements relatifs longitudinaux du crampon à glace (100) et de la semelle (8) de chaussure.

6. Système selon l'une quelconque des revendications 1 à 5, **caractérisé en ce que** les ergots latéraux (13, 14) sont sollicités vers l'extérieur par des moyens élastiques de rappel (18), et les extrémités externes des ergots latéraux (13, 14) et/ou les remontées latérales (11, 12) correspondantes du crampon à glace (100) sont conformées avec des facettes d'introduction (13a, 14a) inclinées, de façon à autoriser l'engagement de la semelle (8) sur le crampon à glace (100) par simple pression verticale.

7. Système selon l'une quelconque des revendications 1 à 6, **caractérisé en ce que** les ergots latéraux (13, 14) comprennent des facettes supérieures d'engagement (13b, 14b) inclinées vers l'extérieur.

8. Chaussure de montagne pour la mise en oeuvre d'un système selon l'une quelconque des revendications 1 à 7, **caractérisée en ce que** sa semelle (8) intègre deux ergots latéraux (13, 14) déplaçables latéralement, et leurs moyens de déplacement (17, 18).

9. Crampon à glace (100) pour la mise en oeuvre d'un système selon l'une quelconque des revendications 1 à 7, **caractérisé en ce qu'**il comprend des remontées latérales (11, 12) à logements (11a) de réception d'ergots latéraux de verrouillage.

10. Crampon à glace selon la revendication 9, **caractérisé en ce qu'**il comprend un étrier (10) antérieur, et une remontée postérieure (20) avec une lumière (20a) de passage de poussoir.
